# FASCICULE DE BREVET EUROPEEN

(11) **EP 3 205 787 B1**
(45) Date de publication et mention de la délivrance du brevet: **24.08.2022**
(21) Numéro de dépôt: 16155250.0
(22) Date de dépôt: 11.02.2016
(51) Int. Cl.: E04B 9/30

(54) **LISSE POUR LA RÉALISATION D'UNE FAUSSE PAROI À TOILE TENDUE FORMÉE DE DEUX PROFILÉS ASSEMBLÉS DE MANIÈRE AMOVIBLE ET FAUSSE PAROI COMPRENANT UNE TELLE LISSE**
ABDECKLEISTE FÜR DIE ERZEUGUNG EINER BLINDWAND AUS GESPANNTEM STOFF, DIE AUS ZWEI DEMONTIERBAREN PROFILEN BESTEHT, UND BLINDWAND, DIE EINE SOLCHE ABDECKLEISTE UMFASST
HEDDLE FOR PRODUCING A STRETCHED-FABRIC FALSE WALL MADE UP OF TWO SECTIONS ASSEMBLED IN A DETACHABLE MANNER, AND FALSE WALL COMPRISING SUCH A HEDDLE

(43) Date de publication de la demande: 16.08.2017
(73) Titulaire: Normalu, 68680 Kembs (FR)
(72) Inventeur: SCHERRER, Jean-Marc, 68400 RIEDISHEIM (FR)
(74) Mandataire: IP Trust

(56) Documents cités:
- EP-A- 1 746 215
- FR-A- 2 624 167
- FR-A- 2 767 851
- FR-A- 2 985 277
- FR-A1- 2 915 219
- KR-A- 20080 092 051
- US-A- 3 844 080
- US-A- 5 058 340

## Description

### DOMAINE TECHNIQUE DE L'INVENTION

L'invention concerne de domaine des fausses parois à toile(s) tendue(s).

L'invention concerne plus particulièrement une lisse pour la réalisation d'une fausse paroi à toile tendue, dans laquelle la toile est fixée tendue à la lisse par l'intermédiaire de ressorts, lacets ou tout autre système de liaison similaires, ainsi qu'une fausse-paroi formée d'une toile tendue sur une lisse par l'intermédiaire de ressort, lacets ou tout autre système de liaison similaires.

La lisse est destinée notamment, mais non exclusivement, à réaliser des fauxplafonds et faux-murs.

### ETAT DE LA TECHNIQUE

La réalisation de fausse parois, et plus particulièrement de faux plafonds, par le biais d'une toile tendue fixée sur une lisse, ou plusieurs lisses aboutées, à l'aide de lacets, avantageusement élastiques, ressorts, ou similaires est connue en soi. La technique consiste à faire passer les lacets au travers de trous, de crochets ou de vis à oeillet porté(e)s par la lisse d'une part et d'oeillets réalisés en bordure de la toile d'autre part, ou bien à accrocher les extrémités des ressorts aux trous, crochets ou vis à oeillet porté(e)s par la lisse d'une part et aux oeillets de la lisse d'autre part. La demande de brevet FR2915219 décrit un exemple de lisse mettant en œuvre la fixation d'une toile tendue par laçage.

Ce type de fixation de la toile sur la lisse, et en particulier celui décrit dans la demande de brevet susmentionnée, permet d'assurer des forces de tensions importantes, et ainsi de parvenir à une toile fortement tendue. Néanmoins, les éléments d'accroche mis en oeuvre, c'est-à-dire les vis à oeillet, crochets ou trous de la lisse, les oeillets de la toile et les lacets ou ressorts utilisés constituent des éléments visibles, ce qui peut, dans certains cas s'avérer inesthétique. KR 2008 0092051 A divulgue une lisse pour la réalisation d'une fausse paroi à toile tendue avec les caractéristiques du préambule de la revendication 1.

L'invention vise à remédier à ces problèmes en proposant une lisse permettant la réalisation d'une fausse paroi à toile tendue conservant les avantages susmentionnées d'une accroche de la toile par laçage ou par liaison à l'aide de moyens de rappel, tout en améliorant l'aspect visuel de la fausse paroi.

L'invention a également pour objet de proposer une lisse modulaire permettant de réaliser des fausses parois dans lesquelles les éléments d'accroche peuvent être rendus visible ou non visibles par une personne placée dans le local dans lequel la fausse paroi est disposée.

### OBJET DE L'INVENTION

L'invention est définie par les caractéristiques de la revendication 1. A cet effet, et selon un premier aspect, l'invention propose une lisse pour la réalisation d'une fausse paroi à toile tendue, comprenant un profilé d'accroche d'une toile destiné à être fixé sur une paroi, la lisse étant remarquable en ce qu'elle comporte un profilé accessoire comportant une aile dimensionnée pour s'étendre au-delà de moyens d'accroche mis en oeuvre pour fixer la toile profilé d'accroche lorsque que ladite toile est fixée tendue sur ledit profilé d'accroche, le profilé accessoire étant assemblé au profilé d'accroche de manière amovible par des moyens d'association réciproque.

Grâce la présence et l'arrangement du profilé accessoire, les moyens d'accroche mis en oeuvre pour fixer ladite toile tendue sur la lisse peuvent être masqués lorsque le profilé accessoire est assemblé sur le profilé d'accroche de la toile. Les moyens d'association des profilés entre eux étant arrangés pour permettre un assemblage réversible (i.e. démontable), la lisse peut être mise en œuvre indifféremment pour réaliser une fausse paroi dans laquelle les éléments de fixation sont visibles ou masqués. Par « éléments de fixation masqués », on entend des éléments de fixation rendus non visibles par une personne placée dans le local dans lequel la fausse paroi est installée. Cela permet par ailleurs de faciliter le montage ou démontage de la toile tendue, le profilé accessoire pouvant, du fait du caractère amovible du profilé accessoire, être monté après accroche de la toile sur la lisse ou enlevé pour faciliter l'accès à la toile.

Les moyens d'association réciproque comprennent une gorge ménagée dans le profilé d'accroche et des moyens de couplage porté par le profilé accessoire destiné à être reçu dans ladite gorge.

Les moyens d'association réciproque comprennent une pièce intermédiaire de couplage logée dans la gorge, ladite pièce intermédiaire étant arrangée pour coopérer avec les moyens de couplage du profilé accessoire.

Avantageusement, la pièce intermédiaire est déformable élastiquement.

Avantageusement, la gorge s'étend longitudinalement sous une glissière destinée à recevoir des moyens d'accrochage de la toile, comme par exemple des vis à oeillet, des crochets ou similaires.

Avantageusement, le profilé accessoire comporte une glissière destinée à recevoir une pièce de connexion assurant la connexion du profilé accessoire avec au moins un profilé accessoire complémentaire adjacent. Avantageusement, la glissière destinée à recevoir une pièce de connexion s'étend le long de la bordure de l'aile opposée à la bordure de l'aile portant les moyens d'accroche.

Avantageusement, le profilé accessoire présente une première aile portant sur une extrémité latérale les moyens de couplage et une deuxième aile ménagée dans le prolongement transversal de la première aile, ladite deuxième aile étant inclinée par rapport à ladite première aile.

L'invention concerne également une fausse paroi comprenant au moins une lisse telle que décrite précédemment, et au moins une toile présentant une bordure pourvue d'oeillets, ladite toile étant fixée tendue sur lesdits profilés d'accroche par l'intermédiaire de moyens d'accroche reliant les profilés d'accroche et les oeillets de la toile.

Avantageusement, la fausse paroi comporte au moins une pièce de liaison reliant au moins deux profilés accessoires adjacents.

Avantageusement, les moyens d'accroche de la toile du profilé d'accroche comportent des vis à oeillet montées dans une glissière du profilé d'accroche et des moyens de rappel reliant les vis à oeillet aux oeillets de la toile.

### BREVE DESCRIPTION DES FIGURES

D'autres objets et avantages de l'invention apparaîtront au cours de la description qui suit, faite en référence aux dessins annexés, dans lesquels :
- les figures 1 et 2 représentent respectivement une vue schématique en coupe d'une lisse selon l'invention, le profilé accessoire avant et après son assemblage sur le profilé d'accroche de la toile ;
- la figure 3 représente une vue en coupe d'un faux plafond à toile tendu réalisée à l'aide de lisses identiques à la lisse de la figure 2 et d'éléments de fixation de type ressort.

### DESCRIPTION DETAILLEE DES FIGURES

En relation avec les figures 1 et 2, il est décrit un exemple de lisse 1 selon l'invention pour la réalisation d'une fausse paroi à toile(s) tendue(s) dans laquelle la toile est fixée tendue à la lisse par l'intermédiaire de ressorts. La lisse est décrite dans sa position représentée sur les figures.

La lisse 1 présente une section transversale en forme d'équerre. Elle est formée de deux profilés distincts : un premier profilé formant un profilé d'accroche 2 d'une toile tendue et un deuxième profilé formant un profilé accessoire 3 destiné, comme on le comprendra plus loin, à masquer les éléments assurant l'accroche de la toile au profilé d'accroche 2.

Le profilé d'accroche 2, destiné à être fixé sur une paroi, comprend une aile verticale 20 reliée à une aile horizontale 21. L'aile horizontale 21 est pourvue, sur sa surface supérieure 21a, d'une glissière 22 destinée à accueillir des vis à oeillets 5 pour la fixation de la toile comme illustré sur la figure 3. La glissière 22 s'étend le long de la bordure d'extrémité 21b de l'aile horizontale.

Le profilé d'accroche 2 comporte une gorge 23 arrangée pour recevoir un organe d'accroche 31 du profilé d'accroche 3. La gorge 23, s'étendant avantageusement sur la longueur du profilé d'accroche 2, est située dans le prolongement de l'aile verticale 20, sous l'aile horizontale 21. Dans le mode de réalisation illustré, la gorge 23 présente une ouverture 23a orientée dans la direction opposée à l'aile verticale 20. La gorge 23 est formée d'un seul tenant avec les ailes verticale et horizontale 20, 21.

L'ouverture 23a de la gorge 23 est délimitée de part et d'autre par un épaulement 24, 25, la face interne 24a, 25a de chaque épaulement (i.e. la face orientée vers l'intérieur de la gorge) constituant une face de butée sur laquelle est destinée à s'appuyer une pièce intermédiaire de couplage 4. Ladite pièce, représentée sur la figure 2, sera décrite plus loin.

L'aile verticale 20 est pourvue de trous 26 pour le passage de vis de fixation ou similaire pour la fixation du profilé d'accroche 2 à la paroi. Les trous 26 sont disposés à proximité de la bordure supérieure de l'aile verticale 20. Dans le mode de réalisation illustré, les trous sont situés à l'intérieur d'une réglette 27.

Le profilé accessoire 3 comporte une aile horizontale 30, ayant pour fonction, comme on le verra plus loin, de cacher les moyens d'accroche de la toile à la lisse. Pour ce faire, l'aile horizontale 30 est avantageusement dimensionnée pour s'étendre au-delà d'éléments de fixation mis en oeuvre pour fixer la toile 10 aux vis à oeillets 5 lorsque que cette dernière est fixée tendue sur ledit profilé d'accroche 2 comme illustré sur la figure 3.

L'aile horizontale 30 sera par la suite d'aile formant écran ou aile écran 30.

L'aile écran 30 comporte, au niveau d'un de ses bords latéraux, des moyens de couplage 31 destinés à être reçus dans la gorge 23 du profilé d'accroche 2 aux fins de la fixation du profilé accessoire 3 sur le profilé d'accroche 2. Les moyens de couplage 31 comprennent avantageusement une tête de couplage 31a, avantageusement de section triangulaire, apte à coopérer par clipsage avec une pièce intermédiaire de couplage 4 logée dans la gorge 23, comme illustré sur la figure 2. La pièce intermédiaire de couplage 4 sera décrite en détail plus loin. La gorge 23, les moyens d'accroche 31 et la pièce intermédiaire de couplage 4 constituent des moyens d'association réciproque permettant l'association du profilé accessoire 3 avec le profilé d'accroche 2. Il s'agit bien entendu d'un exemple de réalisation particulier, toute autre forme permettant une accroche du profilé accessoire sur le profilé d'accroche par clipsage pouvant être mise en oeuvre sans sortir du cadre de l'invention. Il peut être prévu par ailleurs une variante de réalisation dans laquelle les moyens de couplage consistent en une pluralité d'éléments de couplage répartis le long du bord de l'aile 30.

Avantageusement, les moyens de couplage 31 sont raccordés à l'aile écran 30 par une portion de raccordement 33 de section rectangulaire, ladite portion de raccordement 33 étant dimensionnée pour venir se loger dans l'espace 26 délimité par l'aile horizontale 21 et la partie du profilé d'accroche 2 dans laquelle la gorge 23 est ménagée. Le profilé accessoire 3 comporte en outre une portée d'appui 32 s'étendant depuis la face supérieure 30a de l'aile plane 30 et présente un talon 32a orienté du côté des moyens de couplage 31. La portée d'appui 32 est ménagée sur l'aile écran 30 et agencée pour que le talon 32a s'appuie sur la glissière 22 du profilé d'accroche 2 lorsque le profilé accessoire 3 est assemblé avec le profilé d'accroche 2. Dans le mode de réalisation illustré, la portée d'appui 32 est formée d'un seul tenant avec la portion de raccordement 33. L'agencement de la portion de raccordement 33 et de la portion d'appui 32 permet d'assurer une retenue du profilé accessoire 3 sur le profilé d'accroche 2, en sus du couplage réalisé avec les moyens d'association réciproque. Cette réalisation a pour avantage de réaliser une imbrication du profilé accessoire 3 avec le profilé d'accroche 2 et ainsi d'améliorer le maintien dudit profilé accessoire 3 avec ce dernier.

Le profilé accessoire 3 présente par ailleurs, dans le prolongement transversal de l'aile écran 30, une aile inclinée 34 par rapport à l'aile écran 30. La présence de l'aile inclinée 34 permet d'améliorer le masquage des moyens d'accroche de la toile à la lisse 1.

Le profilé accessoire 3 comporte en outre une glissière 35 destinée à recevoir une pièce de connexion pour la connexion du profilé accessoire 3 avec au moins un profilé accessoire 3 complémentaire adjacent. La pièce de connexion permet d'assurer la planéité des connexions entre les profilés accessoire. La glissière 35 s'étend le long de la bordure d'extrémité de l'aile écran 30, opposée à la bordure portant les moyens de couplage 31, au niveau de la jonction avec l'aile inclinée 34. La pièce de connexion est avantageusement un manchon afin de réaliser une connexion invisible entre deux longueurs de profilés.

La figure 2 illustre le profilé accessoire 3 assemblé avec le profilé d'accroche 2. Comme représenté, lorsque les profilés accessoire et d'accroche sont assemblés entre eux, le profilé d'accroche 2 s'étend dans le prolongement de l'aile horizontale 21 du profilé d'accroche 2. Comme illustré, le profilé accessoire 3 est assemblé au profilé d'accroche 2 par clipsage des moyens de couplage 31 dans la pièce intermédiaire de couplage 4 elle-même logée dans la gorge 23 du profilé d'accroche 2. La gorge 23, les moyens d'accroche 31 et la pièce intermédiaire de couplage 4 constituent, comme indiqué précédemment, des moyens d'association réciproque permettant l'association du profilé accessoire 3 avec le profilé d'accroche 2. Ces moyens d'association sont agencés de manière à réaliser une association réversible. En d'autres termes, l'assemblage est tel que le profilé accessoire est amovible.

La pièce intermédiaire de couplage 4 logée dans la gorge 23 est arrangée pour coopérer avec les moyens de couplage 31 du profilé d'accroche 3. Dans le mode de réalisation illustré, la pièce intermédiaire de couplage 4 consiste en une languette ou portions de languette, de section sensiblement en U ou en V, déformable élastiquement. Comme illustré sur la figure 2, la pièce intermédiaire de couplage 4 est retenue à l'intérieur de la gorge 23 par appui des extrémités des bras 40, 41 de la forme en U ou V sur les faces interne 24a, 25a des épaulements 24 et 25 de la gorge 23.

La pièce intermédiaire de couplage 4 comporte deux arêtes internes longitudinales 40a, 41a ménagées chacune sur un des bras 40, 41 de la forme en U ou V et disposées en vis-à-vis l'une de l'autre. Lesdites arêtes 40a, 41a, dites arêtes de retenue, sont arrangées de manière à retenir les moyens de couplage 31 à l'intérieur de la gorge 23. Plus particulièrement, les arêtes de retenue 40a, 41a retiennent la tête 31a des moyens de retenue dans l'espace délimiter par lesdites arêtes de retenue 40a, 41a et la portion de fond de la pièce intermédiaire de couplage 4.

La figure 3 illustre la réalisation d'une fausse paroi, du type faux-plafond, à l'aide de lisses 1 identiques à la lisse précédemment décrite et illustrée sur les figures 1 et 2, et d'une toile 10 fixée auxdites lisses 1 par l'intermédiaire d'un système d'accroche de la toile. Dans le mode de réalisation illustré, les lisses 1 sont fixées sur des parois murales 8 à l'aide de vis 9 ou similaires. Le système d'accroche de la toile comprend des vis à oeillet 5 disposées dans la glissière 22 de chacun des profilés d'accroche 2, et des moyens de rappel 6, du type ressorts, chaque moyen de rappel étant accroché par l'une de ses extrémités à l'oeillet de la vis à oeillet 5, l'autre extrémité du moyen de rappel étant accrochée à un oeillet 7 ménagé au niveau de la bordure de la toile tendue 10.

Dans l'exemple précédemment décrit, la toile 10 est fixée à l'aide de ressorts 6 pour former un faux-plafond. Il est bien entendu évident que l'invention ne se limite pas à cet exemple de réalisation et qu'il peut être mis en oeuvre d'autres moyens de fixation de la toile sur les lisses, comme par exemple des lacets ou tout autre moyen de rappel, sans sortir du cadre de l'invention. De même, l'invention ne se limite pas à la réalisation d'un faux-plafond, la réalisation de tout autre paroi ou forme à l'aide d'une ou plusieurs lisses selon l'invention et d'une ou plusieurs toiles tendues sur les lisses en question restant dans le champ de l'invention.

L'invention est décrite dans ce qui précède à titre d'exemple. Il est entendu que l'homme du métier est à même de réaliser différentes variantes de réalisation de l'invention sans pour autant sortir du cadre de l'étendue de protection des revendications annexées.

## Revendications

1. Lisse (1) pour la réalisation d'une fausse paroi à toile tendue, comprenant un profilé d'accroche (2) d'une toile destiné à être fixé sur une paroi,et un profilé accessoire (3) comportant une aile de masquage (30) de moyens d'accroche mis en oeuvre pour fixer la toile au profilé d'accroche (2) lorsque ladite toile est fixée tendue sur ledit profilé d'accroche (2), ladite aile de masquage étant dimensionnée pour s'étendre au-delà desdits moyens d'accroche, le profilé accessoire (3) étant assemblé au profilé d'accroche (2) de manière amovible, le profilé accessoire (3) étant assemblé au profilé d'accroche (2) par des moyens d'association réciproque, **caractérisé en ce que** les moyens d'association réciproque comprennent une gorge (23) ménagée dans le profilé d'accroche (2), des moyens de couplage (31) portés par le profilé accessoire (3) destinés à être reçu dans ladite gorge (23) ainsi qu'une pièce intermédiaire de couplage (4) logée dans la gorge (23), ladite pièce intermédiaire de couplage et les moyens de couplage (31) du profilé accessoire (3) étant arrangés pour coopérer entre eux par clipsage.

2. Lisse (1) selon la revendication 1, **caractérisée en ce que** la pièce intermédiaire de couplage (4) est déformable élastiquement.

3. Lisse (1) selon la revendication 1 ou la revendication 2, **caractérisée en ce que** le profilé accessoire (3) comporte une glissière (35) destinée à recevoir une pièce de connexion assurant la connexion du profilé accessoire (3) avec au moins un profilé accessoire (3) complémentaire adjacent.

4. Lisse (1) selon l'une quelconque des revendications 1 à 3, **caractérisée en ce que** le profilé accessoire (3) présente une première aile portant sur une extrémité latérale les moyens de couplage (31) et une deuxième aile ménagée dans le prolongement transversal de la première aile, ladite deuxième aile étant inclinée par rapport à l'aile.

5. Fausse paroi comprenant au moins une lisse (1) selon l'une quelconque des revendication 1 à 4, le profilé d'accroche (2) de ladite lisse (1) comportant des moyens d'accroche de la toile, et au moins une toile (10) présentant une bordure pourvue d'œillets (7), ladite toile étant fixée tendue sur lesdits profilés d'accroche (2) par l'intermédiaire de moyens d'accroche (6) reliant lesdits profilés d'accroche et les œillets de la toile.

6. Fausse paroi selon la revendication précédente, **caractérisé en ce qu'**elle comporte au moins une pièce de liaison reliant au moins deux profilés accessoires adjacents.

7. Fausse paroi selon la revendication 5 ou 6, **caractérisée en ce que** les moyens d'accroche de la toile (10) du profilé d'accroche (2) sont des vis à œillet montées dans une glissière (22) du profilé d'accroche (2) et des moyens de rappel reliant les vis à œillet aux œillets de la toile.

## Patentansprüche

1. Leiste (1) zur Herstellung einer Zwischenwand mit gespanntem Gewebe mit einem Profil (2) zur Befestigung eines Gewebes, das an einer Wand fixiert werden soll, und einem Zubehörprofil (3) mit einem Flügel zum Abdecken (30) von Befestigungsmitteln, die zur Fixierung des Gewebes am Befestigungsprofil (2) eingesetzt werden, wenn das Gewebe auf das Befestigungsprofil (2) gespannt wird, wobei der Abdeckflügel so bemessen ist, dass er sich über die Befestigungsmittel hinaus erstreckt, wobei das Zubehörprofil (3) lösbar mit dem Befestigungsprofil (2) verbunden ist und es mit dem Befestigungsprofil (2) durch gegenseitig eingreifende Mittel verbunden ist, **dadurch gekennzeichnet, dass** die gegenseitig eingreifenden Mittel eine Nut (23) umfassen, die in dem Befestigungsprofil (2) ausgebildet ist, Kopplungsmittel (31), die von dem Zubehörprofil (3) getragen werden und dazu bestimmt sind, in der Nut (23) aufgenommen zu werden, sowie ein Kopplungszwischenstück (4), das in der Nut (23) sitzt, wobei das Kopplungszwischenstück und die Kopplungsmittel (31) des Zubehörprofils (3) so angeordnet sind, dass sie durch Klipsen zusammenwirken.

2. Leiste (1) nach Anspruch 1, **dadurch gekennzeichnet, dass** das Kopplungszwischenstück (4) elastisch verformbar ist.

3. Leiste (1) nach Anspruch 1 oder 2, **dadurch gekennzeichnet, dass** das Zubehörprofil (3) eine Schiene (35) zur Aufnahme eines Verbindungsstücks umfasst, das die Verbindung des Zubehörprofils (3) mit mindestens einem angrenzenden komplementären Verbindungsprofil (3) gewährleistet.

4. Leiste (1) nach einem der Ansprüche 1 bis 3, **dadurch gekennzeichnet, dass** das Zubehörprofil (3) einen ersten Flügel aufweist, der an einem seitlichen Ende die Kopplungsmittel (31) trägt, und einen zweiten Flügel, der in der Querverlängerung des ersten Flügels ausgebildet ist, wobei der zweite Flügel im Verhältnis zum Flügel geneigt ist.

5. Zwischenwand mit mindestens einer Leiste (1) nach einem der Ansprüche 1 bis 4, wobei das Befestigungsprofil (2) der Leiste (1) Mittel zum Befestigen des Gewebes umfasst, und mindestens ein Gewebe (10) einen mit Ösen (7) versehenen Rand aufweist, wobei das Gewebe mit Befestigungsmitteln (6), die die Befestigungsprofile und die Ösen des Gewebes miteinander verbinden, auf die Befestigungsprofile (2) gespannt wird.

6. Zwischenwand nach dem vorhergehenden Anspruch, **dadurch gekennzeichnet, dass** sie mindestens ein Verbindungsstück aufweist, das mindestens zwei angrenzende Zubehörprofile miteinander verbindet.

7. Zwischenwand nach Anspruch 5 oder 6, **dadurch gekennzeichnet, dass** die Mittel zur Befestigung des Gewebes (10) am Befestigungsprofil (2) Ösenschrauben sind, die in einer Schiene (22) des Befestigungsprofils (2) montiert sind, und Rückstellmittel, die die Ösenschrauben mit den Ösen des Gewebes verbinden.

## Claims

1. A rail (1) for making a false wall with a stretched fabric, comprising a hooking profile (2) for a fabric to be attached to a wall, and an accessory profile (3) comprising a masking wing (30) for masking means of hooking used to attach the fabric to the hooking profile (2) when said fabric is attached stretched on said hooking profile (2), said masking wing being dimensioned to extend beyond said means of hooking, the accessory profile (3) being removably assembled to the hooking profile (2), the accessory profile (3) being assembled to the hooking profile (2) by means of reciprocal association, **characterised in that** the means of reciprocal association comprise a groove (23) arranged in the hooking profile (2), means of coupling (31) carried by the accessory profile (3) to be received in said groove (23) as well as an intermediate coupling piece (4) housed in the groove (23), the intermediate coupling piece and the means of coupling (31) of the accessory profile (3) being arranged to cooperate with each other by clipping.

2. A rail (1) according to claim 1, **characterised in that** the intermediate coupling piece (4) is elastically deformable.

3. A rail(1) according to claim 1 or claim 2, **characterised in that** the accessory profile (3) comprises a slider (35) intended to receive a connecting piece ensuring the connection of the accessory profile (3) with at least one adjacent complementary accessory profile (3).

4. A rail(1) according to any one of claims 1 to 3, **characterised in that** the accessory profile (3) has a first wing carrying the means of coupling (31) on a lateral end and a second wing provided in the transverse extension of the first wing , said second wing being inclined with respect to the wing.

5. A false wall comprising at least one rail (1) according to any one of claims 1 to 4, the hooking profile (2) of said rail (1) including means of hooking thefabric, and at least one fabric (10) having a border provided with eyelets (7), the said fabric being attached taut on the said hooking profiles (2) by means of hooking (6) connecting the said hooking profiles and the eyelets of the fabric.

6. A false wall according to the preceding claim, **characterised in that** it includes at least one connecting piece linking at least two adjacent accessory profiles.

7. A false wall according to claim 5 or 6, **characterised in that** the means of hooking the fabric (10) of the hooking profile (2) are eyebolts mounted in a slider (22) of the hooking profile (2) and means of return connecting the eyebolts to the fabric eyelets.
